# EUROPÄISCHE PATENTANMELDUNG

(11) **EP 0 879 650 A1**
(43) Veröffentlichungstag der Anmeldung: **25.11.1998**
(21) Anmeldenummer: 98109194.5
(22) Anmeldetag: 20.05.1998
(51) Int. Cl.: B07C 3/06, B65H 3/04, B65H 5/34

(54) **Zeitschriften-Remittenden-Sortiermaschine**

(30) Priorität: 22.05.1997 DE 19721376
(71) Anmelder: Richard Ryll GmbH, 49712 Gescher (DE)
(72) Erfinder: Ryll, Richard, 47412 Gescher (DE)
(74) Vertreter: Hoffmeister, Helmut, Dr. Dipl.-Phys.

(57) **Zusammenfassung**

Um bei einer Zeitschriften-Remittenden-Sortiermaschine die Sortier- und Auslagecharakteristik zu verbessern, wird zwischen der Vereinzelungseinrichtung und der Sortiereinrichtung eine Auflageeinrichtung angeordnet, die aufweist :
- wenigstens ein von einer Antriebseinheit (5) angetriebenes Auflageförderband (4.1) und wenigstens einen Stellungssensor (6.1, 6.2, 6.3), die zwischen dem Vereinzelungsförderband (3) und dem Transportband (17) angeordnet sind, und
- eine Steuereinheit (7), die wenigstens mit der Antriebseinheit und dem Stellungssensor (6.1, 6,2, 6.3) verbunden ist, wobei
   A) der Stellungssenor (6.1, 6.2, 6.3) wenigstens eine Zeitschriftenseitenkante der vom Vereinzelungsförderband (3) auf dem Auflageförderband (4.1) ankommenden Zeitschriften erfaßt und als Stellungssignale (S1, S2, S3, S8), in die Steuereinheit (7) eingibt und
   B) die Steuereinheit (7) mit den Stellungssignalen (S1, S2, S3, S8) die Antriebseinheit (5) so ansteuert, daß das Auflageförderband (4.1) die auf ihm befindliche Zeitschrift auf einen der ankommenden Zeitschriftenauflage-Abschnitte des Transportbandes (17) auflegt.

## Beschreibung

Die Erfindung betrifft eine Vorrichtung zum Sortieren von zu einem Stapel zusammengefaßten Zeitschriften-Remittenden, die aufweist:
- eine Vereinzelungseinrichtung mit wenigstens einem umlaufenden Vereinzelungsförderband,
   und
- eine Sortiereinrichtung mit einem umlaufenden Transportband, das Zeitschriftenauflage-Abschnitte aufweist, zwischen denen nach unten offene Fensterabschnitte liegen.

Eine Vorrichtung der eingangs genannten Art ist aus der DE 44 32 124 A1 bekannt. Sie besteht aus einer Vereinzelungseinrichtung mit wenigstens einem umlaufenden, schräg ansteigenden Förderband, das mit schwenkbaren Armen zusammenarbeitet. Ein umlaufender Exzenter sorgt dafür, daß die Arme oszillierend auf- und abbewegt werden. Durch die Zusammenarbeit von Förderband und oszillierenden Armen wird ein Stapel von Zeitschriften-Remittenden derart vereinzelt, daß immer die zuunterst liegende Zeitschrift unter dem Stapel hervorgezogen wird. Die nacheinander vereinzelten Zeitschriften werden auf Zeitschriften-Abschnitte eines umlaufenden Transportbandes aufgelegt. Zwischen den Zeitschriften-Auflageabschnitten befinden sich Fensterabschnitte, in die die als zu sortierende Zeitschriften fallen, die dann wieder zu einem Stapel Zeitschriften gleichen Titels und/oder Ursprungsverlages zusammengefaßt werden.

Diese Vorrichtung hat sich bewährt. Beim Zusammenarbeiten der Vereinzelungs- und der Sortiereinrichtung wird aber von der Voraussetzung ausgegangen, als hätten alle auf das Transportband der Sortiereinrichtung aufzulegenden Zeitschriften-Remittenden ein Standardformat, insbesondere eine gleiche Länge. Die unterschiedlichen Längen der Zeitschriften beeinflussen den Vereinzelungsvorgang selbst in keiner Weise. Anders ist es mit der Auflagecharakteristik beim Auflegen dieser Zeitschriften auf das Transportband. Extreme Längenabweichungen gegenüber den Standardformaten können dazu führen, daß die vereinzelten Zeitschriften nicht auf einen Zeitschriften-Auflageabschnitt, sondern in ein davor oder dahinter liegendes Fenster gelegt werden und so der Sortiervorgang gestört wird.

Ausgehend von einer Vorrichtung zum Sortieren von zu einem Stapel zusammengefaßten Zeitschriften-Remittenden der eingangs genannten Art liegt der Erfindung die Aufgabe zugrunde, deren Sortier-, insbesondere Auflagecharakteristik, inbesondere bei Zeitschriften unterschiedlicher Größen, zu verbessern.

Erfindungsgemäß wird diese Aufgabe dadurch gelöst, daß zwischen der Vereinzelungseinrichtung und der Sortiereinrichtung eine Auflageeinrichtung angeordnet ist, die aufweist
- wenigstens ein von einer Antriebseinheit angetriebenes Auflageförderband und wenigstens einen Stellungssensor, die zwischen dem Vereinzelungsförderband und dem Transportband angeordnet sind, und
- eine Steuereinheit, die wenigstens mit der Antriebseinheit und dem Stellungssensor verbunden ist, wobei
   A) der Stellungssenor wenigstens eine Zeitschriftenseitenkante der vom Vereinzelungsförderband auf dem Auflageförderband ankommenden Zeitschriften erfaßt und als Stellungssignale in die Steuereinheit eingibt und
   B) die Steuereinheit mit den Stellungssignalen die Antriebseinheit so ansteuert, daß das Auflageförderband die auf ihm befindliche Zeitschrift auf einen der ankommenden Zeitschriften-Auflageabschnitte des Transportbandes auflegt.

Die mit der Erfindung erzielten Vorteile bestehen insbesondere darin, daß die zwischen der Vereinzelungs- und der Sortiereinrichtung angeordnete Auflageeinrichtung die Funktion eines Zeitschriften-Eintakters übernimmt. Durch die Erfassung einer der Zeitschriftenseitenkanten und der daraus erzeugten Stellungssignale kann die Steuereinheit das Auflageförderband so ansteuern, daß die auf ihm aufliegenden Zeitschriften auf den ankommenden Zeitschriften-Auflageabschnitt aufgelegt werden. Der Größe, insbesondere der Länge der Zeitschrift, wird dadurch Rechnung getragen, daß das Auflageförderband seine Umlaufgeschwindigkeit mit der des Vereinzelungsförderbandes und/oder des Transportbandes abstimmt.

An dieser Stelle sei bemerkt, daß eine manuelle Vereinzelung einer Vereinzelungseinrichtung gleichzusetzen ist. Die Eintaktung der Zeitschriften durch die Auflageeinrichtung vollzieht sich in gleicher Art und Weise. Demnach ist auch eine manuelle Sortierung einer Sortiereinrichtung gleichzusetzen.

Hierbei kann die Abstimmung so erfolgen, daß die Umlaufgeschwindigkeit des Vereinzelungsförder-, Auflageförder- und Transportbandes untereinander für die Auflage der vereinzelten Zeitschriften auf die Zeitschriften-Auflageabschnitte verändert werden.

Vorteilhaft ist es, wenn das Vereinzelungsförderband und das Transportband jeweils eine konstante Umlaufgeschwindigkeit haben.

In weiterer Ausgestaltung der Erfindung können drei Stellungssensoren eingesetzt werden.

Der erste Stellungssensor kann an einem zum Vereinzelungsförderband weisenden End-Abschnitt des Auflageförderbandes positioniert werden. Der zweite Stellungssensor kann in einem zum Transportband weisenden End-Abschnitt des Auflageförderbandes angeordnet sein. Der dritte Stellungssensor hingegen kann zwischen dem ersten und dem zweiten Stellungssensor angeordnet sein. Mit dem Wort "Mitte" ist nicht unbedingt die Hälfte der Entfernung zwischen dem ersten und dem zweiten Stellungssensor gemeint. Vielmehr soll damit ausgedrückt werden, daß der dritte Stellungssensor im Bereich zwischen dem ersten und dem zweiten Stellungssensor positioniert wird. Die genaue Positionierung der Sensoren zwischendem Anfang (zum Vereinzelungsförderband weisendes Ende) und dem Ende (zum Transportband weisendes Ende) des Auflageförderbandes kann anhand der einzutaktenden Zeitschriften vorgenommen weerden.

Die drei Stellungssensoren erfassen wenigstens die Vorder-Zeitschriftenkanten der ankommenden Zeitschriften und geben sie als Stellungssignale S1, S2, S3 weiter. Die Steuereinheit kann die Antriebseinheit mit folgender Verknüpfung der Stellungssignale S1, S2, S3
- a) S1 ∧ S2 =: Nenn-Umlaufgschwindigkeit des Auflageför derbandes bleibt unverändert,
- b) S1 =: Umlaufgeschwindigkeit des Auflageförder bandes wird beschleunigt,
- c) S1 ∧ S2 ∧ S3 =: Umlaufgeschwindigkeit des Auflageförderbandes wird verlangsamt.

An dieser Stelle sei bemerkt, daß mit dem Zeichen " " eine logische UND-Verknüpfung gekennzeichnet wird. Anstelle des Zeichens "∧" wird auch das Zeichen "." verwendet.

Der Einsatz von drei Stellungssensoren und die jeweilige logische Verknüpfung der von ihnen abgegebenen Stellungssignale S1, S2, S3 zu nur drei Umlaufgeschwindigkeiten des Auflageförderbandes reduziert den Steueraufwand für die Antriebseinheit. Die Wahl dieser drei Umlaufgeschwindigkeiten trägt darüberhinaus den unterschiedlichen Größen der Zeitschriften-Remittenden Rechnung. Hierbei wird davon ausgegangen, daß die sogenannten Standardformate eine logische Verknüpfung gemäß a) erzeugen. Damit wird das Auflageförderband zu einer Verlängerung des Vereinzelungsförderbandes. Sehr kurze Zeitschriften hingegen vermögen nur das Stellungssignal S1 zu erzeugen. Durch eine Beschleunigung der Umlaufgeschwindigkeit wird der Abstand zwischen den einzelnen Zeitschriften auf den für die Standardformate üblichen reduziert. Bei extrem langen Zeitschriften hingegen wird durch eine logische UND-Verknüpfung aller drei Stellungssignale S1, S2, S3 eine Verlangsamung des Auflageförderbandes erreicht und so wieder ein Abstand eingestellt, wie er üblicherweise zwischen Standardformaten entsteht. Hierdurch wird erreicht, daß die Umlaufgeschwindigkeiten des Transportbandes und des Vereinzelungsförderband nicht nur an die längsten Zeitschriften-Remittenden beeinflußt wird. Vielmehr kann eine solche Umlaufgeschwindigkeit eingestellt werden, die ein schnelles und wirtschaftliches Sortieren der Zeitschriften-Remittenden sichert.

Es kann aber auch vorgesehen werden, daß wenigstens der erste Stellungssensor nach der Vorder-Zeitschriftenkante auch die Abschluß-Zeitschriftenkante erfaßt und ein zusätzliches Stellungssignal S8 an die Steuereinheit weitergibt. Hierdurch ist es der Steuereinheit möglich, die logische Verknüpfung b) wie folgt zu präzisieren:
- b) S1 ∧ S8 =: Umlaufgeschwindigkeit des Auflageförderbandes wird beschleunigt.

Die Nenn-Umlaufgeschwindigkeit des Auflageförderbandes kann gleich der konstanten Umlaufgeschwindigkeit des Transportförderbandes sein.

Die beschleunigte Umlaufgeschwindigkeit des Auflageförderbandes kann gleich einem Dreifachen der Nenn-Umlaufgeschwindigkeit sein.

Die verlangsamte Umlaufgeschwindigkeit des Auflageförderbandes kann gleich einem Drittel der Nenn-Umlaufgeschwindigkeit sein.

Die Wahl dieser drei Geschwindigkeitsstufen trägt den möglichen Größen der vom Vereinzelungsförderband ankommenden Zeitschriften Rechnung. Die Zeitschriften kleinen Formats, die über eine kurze Länge verfügen, lösen die dreifachen Nenn-Umlaufgeschwindigkeit aus. Die Zeitschriften langen Formats, die über eine lange Länge verfügen, führen hingegen zu einer Verlangsamung der Umlaufgeschwindigkeit um ein Drittel.

Das Vereinzelungsförderband kann zum Auflageförderband hin eine Vereinzelungsbandkrümmung aufweisen. Die Vereinzelungsbandkrümmung sorgt dafür, daß die vom Stapel abgezogenen Zeitschriften-Remittenden nicht auf auf das Auflageförderband "fliegen", sondern in der Ebene auf das Auflageförderband aufgelegt werden, in der das Auflageförderband läuft.

Nach dem Vereinzelungsband können mehrere, z.B. fünf nebeneinanderliegende Förderbänder wenigstens einer Breite angeordnet sein. Sie sind untereinander so beabstandet, daß ihre Anordnung wenigstens teilweise zur Breite des Transportbandes kompatibel ist. Ankommende Zeitschriften, ganz gleich in welcher Lage, werden so sicher mit den so nebeneinander liegenden Förderbändern befördert und entsprechend behandelt.

Als Stellungssensoren können Lichtschranken, Berührungs- und/oder Drucksensoren zum Einsatz kommen. Zum Einsatz kommen können auch darüberhinaus alle die Einrichtungen, die in der Lage sind, eine Stellungsmeldung auszulösen, wie Hall-Schalter oder Hall-Sensoren.

Als Vereinzelungsförderband kann ein Lochband zum Einsatz kommen, das oszillierend mit einem Unterdruck beaufschlagt werden kann. Der oszillierende Unterdruck unterstützt eine oszillierende Bewegung eines Arme-Paares, zwischen denen das Vereinzelungsförderband umläuft. Der oszillierende Unterdruck löst eine Erhöhung der Haftfähigkeit des Vereinzelungsförderbandes aus. Immer dann, wenn das Arme-Paar den Zeitschriftenstapel auf das Vereinzelungsförderband absenkt, wird zugleich der Unterdruck erzeugt, so daß die zuunterst liegende Zeitschrift vom Stapel abgezogen wird. Ein Ausführungsbeispiel der Erfindung ist in der Zeichnung dargestellt und wird im folgenden näher beschrieben. Es zeigen:
- Fig. 1a: eine Zeitschriften-Remittenden-Sortiermaschine mit einer Auflegeeinrichtung, in einer vergrößerten Teil-Seitenansicht;
- Fig. 1b: eine Draufsicht auf eine Zeitschriften-Remittenden-Sortiermaschine gemäß Fig. 1a;
- Fig. 2a: eine Zeitschriften-Remittenden-Sortiermaschine in einer teilweise dargestellten Seitenansicht;
- Fig. 2b: eine Zeitschriften-Remittenden-Sortiermaschine gemäß Fig. 2a in einer Draufsicht;
- Fig. 3a: eine Zeitschriften-Remittenden-Sortiermaschine in einer Seitenansicht;
- Fig. 3b: eine Zeitschriften-Remittenden-Sortiermaschine gemäß Fig. 3a in Draufsicht;
- Fig. 4a: eine Zeitschrift in einer schematisch dargestellten Draufsicht und
- Fig. 4b: eine weitere Zeitschrift in einer schematisch dargestellten Draufsicht.

Eine Zeitschriften-Remittenden-Sortiermaschine ist in den Fig. 1a bis 3b dargestellt.

Sie besteht aus aus (vgl. Fig. 3a und 3b)
- einer Vereinzelungseinrichtung 41, an die sich
- eine Auflageeinrichtung 43 und an die sich wiederum
- eine Sortiereinrichtung 42
   anschließt.

Eine Vereinzelungseinrichtung 41 besteht, wie insbesondere Fig. 1a und 1b zeigen, aus einem Paar nebeneinander angeordneter Arme 1, die an einem Ende an einer Welle und am gegenüberliegenden Ende mit einem Stößel verbunden sind. Die Stößel sind über einen durchgehenden Quersteg verbunden; weiterhin läuft ein Vereinzelungsförderband 3 mit seinem Ober- und Untertrum zwischen dem Arme-Paar 1. Der Quersteg wird durch einen umlaufenden Exzenter periodisch angehoben und abgesenkt.

Das endlose Vereinzelungsförderband 3 läuft über eine hintere Vereinzelungswelle 37 und eine vordere Vereinzelungswelle 37' und eine dazwischenliegende Krümmungsspanneinrichtung 38. Durch die Krümmungsspanneinrichtung 38 erhält das Vereinzelungsförderband 3 eine Vereinzelungsbandkrümmung 36, wie sie besonders deutlich in Fig. 1a dargestellt ist. Die Krümmungsspanneinrichtung 38 kann das Vereinzelungsförderband 3 wie einen Kreisbogen oder wie eine Gerade mit einem sich daran anschließenden Kreisbogen krümmen. Welche Ausführungsform der Vereinzelungsbandkrümmung 36 mit welcher Krümmung verwendet wird, hängt von den jeweiligen Einsatzbedingungen ab.

Die Oberfläche des Vereinzelungsförderbandes 3 ist mit einer rauhen Förderfläche 34 versehen. Die rauhe Förderfläche 34 kann dadurch erreicht werden, daß eine glatte Oberfläche aufgerauht wird, beispielsweise durch einen Schleifvorgang. Sie kann aber auch, wie insbesondere Fig. 1b zeigt, dadurch erreicht werden, daß das Vereinzelungsförderband 3 auf seiner Förderfläche 34 Ausnehmungen 35 aufweist. Die Ausnehmungen 35 liegen in zwei zueinander parallel geführten Reihen. Das Vereinzelungsförderband 3 kann aber auch in Form eines herkömmlich ausgebildeten Lochbandes ausgebildet sein. Unter diesem Lochband bzw. dem Vereinzelungsförderband 3 mit den in Reihe angeordneten Ausnehmungen 35 wird insbesondere im Bereich des Arme-Paares 1 ein oszillierender Unterdruck erzeugt.

Der sich drehende Exzenter für das Arme-Paar 1 weist eine Laufbahn (Kulisse) auf, auf der sich Rollen abrollen, die an den Enden des Querstegs drehbar angebracht sind. Der Exzenter wird über eine Welle angetrieben.

Durch die Drehbewegung des Exzenters um die Welle wird das Arme-Paar 1 angehoben und abgesenkt, da die Rollen entsprechenden Bewegungen des Exzenters folgen. Dadurch bewegen sich die oberen Auflageflächen 1' abwechselnd in unter- oder oberhalb der Förderfläche 34 der Vereinzelungsförderbandes 3 liegenden Positionen. Liegt die Auflagefläche 1' des Arme-Paares 1 oberhalb der Förderfläche 34 des Vereinzelungsförderbandes 3, wird erreicht, daß ein aufliegender Stapel 10 von Zeitschriften 24.1, ... (vgl. Fig. 2a) als Gesamtheit auf der Förderfläche 1' aufliegt. Die Förderfläche 34 des Vereinzelungsförderbandes 3 kann sich unterhalb der untersten Zeitschrift weiterbewegen.

Kommt es zu einem Absenken der Auflagefläche 1' des Arme-Paares 1, senkt sich der Stapel 10 auf die Förderfläche 34 des Vereinzelungsförderbandes 3. Bei diesem langsamen Absenken auf die Förderfläche 34 wird zugleich die unterste Zeitschrift vom Stapel 10 abgezogen, ähnlich einer Spielkarte bei einem Kartenstapel. Verbessert wird das Abziehen durch den gleichzeitig herrschenden Unterdruck. Dieser Unterdruck wird in gleicher Art und Weise oszillierend erzeugt, wie das oszillierende Auf- und Abbewegen des Arme-Paares 1. Immer dann, wenn das Arme-Paar 1 unter die Förderfläche 34 des Vereinzelungsförderbandes 3 abgesenkt wird, wird unter den Ausnehmungen 35 ein Unterdruck erzeugt.

Die vordere Vereinzelungswelle 37 wird von einem Vereinzelungsantrieb 2 angetrieben (vgl. Fig. 1a und 1b). Vorgesehen ist an den gegenüberliegenden Ende ein Antriebsband 16, das in einem Winkel α von etwa 90°, vorzugsweise 93° bis 95°, gegenüber der mittleren Ebene der Förderfläche 34 angelegt ist, so daß durch die Bewegung des umlaufenden Antriebsbandes 16 erreicht wird, daß wenigstens die zu unterst liegende Zeitschrift gleichmäßig auf die Förderfläche 34 gedrückt wird, da das Antriebsband 16 den Zeitungsstapel 10 an seinem Fuße noch berührt. Hierdurch wird das Abziehen der zuunterst liegenden Zeitschrift wirksam unterstützt.

Wie insbesondere die Fig. 1a und 1b zeigen, besteht die Auflageeinrichtung 43 aus fünf Auflageförderbändern 4.1, ..., 4.5. Die Auflageförderbänder 4.1, ..., 4.5 sind beabstandet untereinander angeordnet. Hierdurch entsteht eine Förderbreite, die adaptierend zwischen der Vereinzelungseinrichtung 41 und der Sortiereinrichtung 42 wirkt. Die Förderbänder 4.1, ... 4.5 laufen über eine Laufwelle 14 und eine Antriebswelle 15. Die Antriebswelle 15 ist mit einem Antriebsband 12 mit einer Antriebseinheit 5 verbunden. Die Antriebseinheit 5 ist ein Motor, dessen Umdrehungszahl sich stufenweise verändern läßt. Er kann als Drehstrom-, thyristorgesteuerter Gleichstrom-, Getriebe- oder Schritt-Motor oder als ein Motor ausgebildet sein, der die verlangte Drehzahlumstellung realisiert.

Zwischen der Laufwelle 14 und der Antriebswelle 15 sind Stellungssensoren 6.1, 6.2, 6.3 angeordnet.

Der Stellungssensor 6.1 ist im Bereich der an das Vereinzelungsförderband 3 angrenzenden Laufwelle 14 angeordnet. Der Stellungssensor 6.3 ist im Bereich der der Sortiereinrichtung 42 gegenüberliegenden Antriebswelle 15, mehr aber zur Mitte der Auflageförderbänder hin positioniert. Er ist um eine Länge AL gegenüber der Antriebswelle 15 zurückgesetzt. Der Stellungssensor 6.2 liegt zwischen den Stellungssensoren 6.1 und 6.3.

Mit einer Steuereinheit 7 sind wenigstens
- die Stellungssensoren 6.1, 6.2 und 6.3 und
- die Antriebseinheit 5
   verbunden.

Die Steuereinheit 7 kann mit weiteren Einheiten verbunden sein und dabei weitere Steuerungs-, Melde- und Überwachungsfunktionen innerhalb der gesamten Zeitschriften-Remittenden-Sortiermaschine übernehmen. Sie kann auch ein Teil einer bereits bestehenden zentralen Steuereinheit sein und entweder hard- oder softwaremäßig realisiert sein.

Zur Erläuterung der Zusammenarbeit zwischen den Stellungssensoren 6.1, ..., 6.3 und der Antriebseinheit 5 für die umlaufenden Auflageförderbänder 4.1, ..., 4.5 ist eine beispielhafte Reduzierung der Aufgaben der Steuereinheit 7 gemäß Ausführungsbeispiel ausreichend.

Als Stellungssensoren 6.1, ..., 6.3 können die Sensoren zum Einsatz kommen, die zur Abgabe einer Stellungsmeldung in der Lage sind. Das sind insbesondere Lichtschranken, Berührungsmelder, Druckmelder, Hall-Schalter, Hall-Sensoren. Die Anzahl der eingesetzten Stellungssensoren bestimmt die Feinheit der einzustellenden Umlaufgeschwindigkeiten der Auflageförderbänder 4.1, ..., 4.5. Bereits ein Stellungssensor reicht aus, um eine Grobeinstellung der Umlaufgeschwindigkeit der Auflageförderbänder entsprechend zu verändern.

Die Sortiereinrichtung 42 besteht aus einem Transportband 17, das in Zeitschriftenauflage-Abschnitte (Rollenabschnitte 23.1, ..., 23.4) unterteilt ist, zwischen denen nach unten offene Fensterabschnitte 25.1, 25.2, 25.3 liegen. Die Rollenabschnitte 23.1, ..., 23.4 bestehen aus einzelnen Rollen 27.1.1, ... 27.1.n, ... 27.n.1, ... 27.n.n.. Die Anzahl der Rollen in den einzelnen Rollenabschnitten ist der jeweiligen Größe der zu vereinzelnden Zeitschriften 24.1, ..., 24.5 angepaßt.

Die einzelnen Rollen 27.1.1, ... 27.n.n bestehen jeweils aus einer durchgehenden Achse, um die drehbar gelagert ein Hohlzylinder angeordnet ist. Die Achsen sind zu beiden Seiten an nicht dargestellten Ketten oder Seilen befestigt und laufen über Umlenkrollen 29.1, 29.2, 29.3 und 29.4 am Anfang und am Ende des Transportbandes 17 in oberen und unteren Führungsschienen 30.1.1, 30.1.2 eines Gerüstes 30 für das Transportband 17.

Mit der Festlegung der einzelnen Rollen 27.1.1 ..., 27.n.n entstehen die Fensterabschnitte 25.1 mit einer entsprechenden Fensterlänge 33. Diese Fensterlänge 33 wird so gewählt, daß die Zeitschrift 24.1 durch den jeweiligen Fensterabschnitt 25.1 hindurch paßt. Über den Rollenabschnitten 23.2, 23.3, 23.4 sind Abrolleinrichtungen 26.1, 26.2, 26.3 angeordnet. Unterhalb der Fensterabschnitte 25.2, 25.3 und 25.4 sind im Mitteltrum Förderbänder 31.1, 31.2 und 31.3 vom oberen Führungsschienenpaar schräg 30.1.1 und 30.1.2 abgehängt. Sie werden durch Förderbandmotoren 34.1, 34.2, 34.3 angetrieben. An einem ihrer Enden sind Aufnahmeeinrichtungen 32.1, 32.2, 32.3 angeordnet. Die Förderbänder 31.1, ..., 31.3 sind dabei in einem Winkel zwischen 10° und 170° schräg einstellbar.

Die Arbeitsweise der Zeitschriften-Remittenden-Sortiermaschine, wie sie sich aus dem dargestellten Ausführungsbeispiel ergibt, sei erläutert:

Für ein Vereinzeln und Sortieren der Zeitungen 24.1 wird der Zeitungsstapel 10 auf die Vereinzelungseinrichtung 41 gelegt. Durch das Absenken der Auflagefläche 1' des Arme-Paares 1 kommt die unterste Zeitschrift 24.4, die in Fig. 2a in Klammern gesetzt ist, auf die Förderfläche 34 zu liegen und wird aus dem Stapel 10 herausgezogen und an die Auflageförderbänder 4.1, ..., 4.5 durch ein Auflegen auf sieübergeben. Nach einem Anheben und nochmaligen Absenken der Auflagefläche 1' wird die nächste Zeitschrift 24.3 usw. bis 24.1 abgezogen. Bei der Übergabe der Zeitschriften vom Vereinzelungsförderband 3 auf die Auflageförderbänder 4.1, ..., 4.5 bewegen sich die abgezogenen Zeitschriften auf dem Vereinzelungsförderband 3 weiter in Richtung Auflageförderbänder 4.1, ..., 4.5. Die Vereinzelungsbandkrümmung 36 verhindert einen sogenannten "Sprungschanzeneffekt", d.h. ein Überfliegen wie bei einem Skispringer. Der "Sprungschanzeneffekt" entsteht, wenn sich an das schräg eingestellte Vereinzelungsförderband sofort eine waagerechte Weiterbeförderung anschließt. Die Vereinzelungsbandkrümmung 36 sorgt für eine Einlaufkurve von der schräggestellten Vereinzelungsbewegung zur späteren waagerechten Weiterbeförderung auf den Auflageförderbändern 4.1, ..., 4.5. Die abgezogenen Zeitschriften treten so von der Vereinzelungseinrichtung 41 in den Bereich, der durch die Stellungssensoren 6.1, 6.2, 6.3 im Bereich der Auflageförderbänder 4.1,..., 4.5 abgefühlt wird.

In den Fig. 4a und 4b sind Draufsichten zweier unterschiedlich großer Zeitschriften dargestellt.

Bei einer mit 24.8 bezeichneten Zeitschrift handelt es sich um eine großformatige Zeitschrift. Wesentlich für die Weiterbeförderung auf den Auflageförderbändern 4.1, ..., 4.5 sind ihre sie begrenzenden Zeitschriftenseitenkanten 8.8, 8.9 und 11.8. Bei der mit 8.8 bezeichneten Zeitschriftenseitenkante handelt es sich um die Vorder-Zeitschriftenseitenkante, die zuerst vom Stellungssensor 6.1 erfaßt wird. Die Zeitschriftenseitenkante, die mit der Bezugszahl 9.8 bezeichnet ist, wird als Abschluß-Zeitschriftenseitenkante hingegen von dem Stellungssensor 6.1 als letzte erfaßt. Die Zeitschriftenseitenkante 11.8 bestimmt eine Zeitschriftenlänge L8 von der Kante 8.8 zur Kante 9.8 der Zeitschrift 24.8.

Im Gegensatz zu der in Fig. 4a beschriebenen Zeitschrift 24.8 handelt es bei der in Fig. 4b dargestellten Zeitschrift 24.9 um eine Zeitschrift mit kleinen Abmessungen. Sie wird begrenzt durch Zeitschriftenseitenkanten 8.9, 9.9 und 11.9. Auch hier bezeichnet die Bezugsziffer 8.9 die Vorder-Zeitschriftenseitenkante und 9.9 die Abschluß-Zeitschriftenseitenkante, wobei die Zeitschriftenseitenkante 11.9 eine Zeitschriftenlänge L9 der Zeitschrift 24.9 bestimmt. Der Vergleich der Zeitschriften 24.8 und 24.9 macht deutlich, daß die Zeitschriftenlänge L8 wesentlich größer als die Zeitschriftenlänge L9 ist.

Treffen die vereinzelten Zeitschriften 24.1, ... auf die Auflageförderbänder 4.1, ..., 4.5, sprechen nacheinander die Stellungssensoren 6.1, 6.2 und 6.3 an und erfassen deren Vorder-Zeitschriftenseitenkante. Hierbei gibt zuerst der Stellungssensor 6.1 ein Stellungssignal S1, dann der Stellungssensor 6.2 ein Stellungssignal S2 und zuletzt der Stellungssensor 6.3 ein Stellungssignal S3 an die Steuereinheit 7 ab (vgl. Fig. 1a).

Die Steuereinheit 7 steuert mit folgender logischer Verknüpfung der Stellungssignale S1, S2, S3 Antriebseinheit 5 an:
- a) S1 ∧ S2 =: Nenn-Umlaufgschwindigkeit des Auflageför derbandes 4.1,..., 4.5 bleibt unverändert,
- b) S1 =: Umlaufgeschwindigkeit des Auflageförder bandes 4.1, ..., 4.5 wird auf die dreifache Nenn-Umlaufgeschwindigkeit beschleunigt,
- c) S1 ∧ S2 ∧ S3 =: Umlaufgeschwindigkeit des Auflageförder bandes 4.1, ..., 4.5 wird auf ein Drittel der Nenn-Umlaufgeschwindigkeit verlangsamt.

Um den Steuerungsaufwand über die nur drei gewählten Umlaufgeschwindigkeiten der Auflageförderbänder 4.1, ..., 4.5 hinaus zu minimieren, wird vorausgesetzt, daß die Nenn-Umlaufgeschwindigkeit der Auflageförderbänder 4.1, ..., 4.5 gleich der Umlaufgeschwindigkeit des Transportbandes 17 ist. Die Umlaufgeschwindigkeit des Transportbandes 17 ist konstant. Ebenfalls konstant ist die jeweils eingestellte Umlaufgeschwindigkeit des Vereinzelungsförderbandes 3.

Trifft die in Fig. 4b dargestellte Zeitschrift 24.9 auf die Auflageförderbänder 4.1, ..., 4.5, erfaßt der Stellungssensor 6.1 dessen Vorder-Zeitschriftenseitenkante 8.9. Hierbei bewegen sich die Auflageförderbänder 4.1 ,..., 4.5 mit Nenn-Umlaufgeschwindigkeit. Wird nach einer bestimmten Zeit, die von der Nenn-Umlaufgeschwindigkeit der Auflageförderbänder abhängt, durch den Stellungssensor 6.2 die Vorder-Zeitschriftenseitenkante 8.9 nicht erfaßt, wirkt die logische Verknüpfung b). Der Einsatz eines Zeitgliedes zur Erfassung dieser Zeit erübrigt sich, da der Stellungssensor 6.1 nicht nur die Vorder-Zeitschriftenseitenkante 8.9, sondern auch die Abschluß-Zeitschriften-Seitenkante 9.9 miterfaßt und ein zusätzliches Stellungssignal S8 an die Steuereinheit 7 abgibt. Hierdurch wird die logische Verknüpfung b) wie folgt präzisiert:
- b) S1 ∧ S8 =: Umlaufgeschwindigkeit der Auflageförderbänder 4.1,..., 4.5 wird auf die dreifache Nenn-Umlaufgeschwindkeit beschleunigt.

Durch die logische Verknüpfung b) erhält die Antriebseinheit 5 das entsprechende Ansteuersignal. Die sich mit der dreifachen Nenn-Umlaufgeschwindigkeit bewegenden Auflageförderbänder 4.1 ,..., 4.5 "gleichen" die geringere Zeitschriftenlänge L9 der Zeitschriftenseitenkante 11.9 gegenüber dem Standardformat aus. Hierdurch gelangt die Vorder-Zeitschriftenseitenkante 8.9 mit erhöhter Geschwindigkeit in den Bereich des Stellungssensors 6.3 und überfliegen fast die Länge AL. Die Zeitschrift 24.9 kann dabei mit der dreifachen Nenn-Umlaufgeschwindigkeit auf einen der Zeitschriftenauflage-Abschnitte 23.1, ..., 23.4 gelegt werden. Der Stellungssensor 6.3 kann aber auch z.B. zeitverzögert beim Erreichen der Vorder-Zeitschriftenseitenkante über die Steuereinheit 7 die Antriebseinheit 5 so ansteuern, daß sich die Auflageförderbänder 4.1 ,..., 4.5 wieder mit Umlaufgeschwindigkeit bewegen, wenn die Vorder-Zeitschriftenseitenkante 8.9 die Antriebswelle 15 erreicht hat. Eingesetzt werden kann auch ein zusätzlicher Stellungssenor, dessen Stellungssignal die Nenn-Umlaufgeschwindigkeit wieder einstellt. Eine Einstellung der Nenn-Umlaufgeschwindigkeit der Auflageförderbänder 4.1 ,..., 4.5 wird immer dann erfolgen, wenn die Abschluß-Zeitschriftenseitenkante 9.9 der Zeitschrift 24.9 wenigstens vom Stellungssensor 6.3 erfaßt worden ist.

Trifft auf die Auflageförderbänder 4.1 ,..., 4.5 eine Zeitschrift 24.1, ... 24.9 normaler Größe im Standardformat, erfassen bei Nenn-Umlaufgeschwindigkeit die Stellungssensoren 6.1, 6.2 nacheinander dessen Vorder-Zeitschriftenseitenkante. Hierbei werden nacheinander die Stellungssignale S1, S2 an die Steuereinheit abgegeben. Die Steuereinheit 7 verknüpft die beiden Stellungssignale S1 und S2 zur logischen Verknüpfung a) und läßt die Auflageförderbänder 4.1 ,..., 4.5 weiterhin mit Nenn-Umlaufgeschwindigkeit umlaufen.

Wird vom Vereinzelungsförderband 3 die Zeitschrift 24.8 abgegeben, wird dessen Vorder-Zeitschriftenseitenkante 8.8 zuerst vom Stellungssensor 6.1, danach vom Stellungssensor 6.2 und zuletzt vom Stellungssensor 6.3 erfaßt. Jeder Stellungssensor gibt sein Stellungssignal S1, S2, S3 an die Steuereinheit 7 ab. Da alle drei Stellungssignale vorliegen, verknüpft die Steuereinheit 7 diese zur logischen Verknüpfung c) und verlangsamt die Umlaufgeschwindkeit auf ein Drittel der Nenn-Umlaufgeschwindigkeit. Wie insbesondere Fig. 1b zeigt, wird im Bereich der mit AL bezeichneten Länge, die zwischen dem letzten Stellungssignal S3 und dem Ende der Auflageförderbänder 4.1 ,..., 4.5 vorhanden ist, die Zeitschrift 24.8 mit dem Drittel der Nenn-Umlaufgeschwindigkeit vorwärtsbewegt und gelangt so auf den nächsten Rollenabschnitt des Transportbandes 17. Verläßt die Zeitschrift 24.8 die Auflageförderbänder 4.1 ,..., 4.5 vollends, erfaßt der Stellungssensor 6.3 die Abschluß-Zeitschriftenseitenkante 8.9 der Zeitschrift 24.8 und läßt über die Steuereinheit 7 mit Hilfe der Antriebseinheit 5 die Nenn-Umlaufgeschwindigkeit einstellen.

Die Veränderung der Umlaufgeschwindigkeit der Auflageförderbänder 4.1 ,..., 4.5 in drei Stufen sichert, daß
- Zeitschriften-Remittenden 24.1, ...24.9 im Standardformat, insbesondere normale Zeitschriftenlänge im Bereich DIN A4 hochkant, die bei 21 cm liegt, mit der Nenn-Umlaufgeschwindigkeit der Auflageförderbänder 4.1 ,..., 4.5 vom Vereinzelungsförderband 3 mit Nenn-Umlaufgeschwindigkeit an das Transportband 17 weitergegeben werden,
- Zeitschriften, die wesentlich kleiner als das Standardformat sind und eine wesentlich kürzere Zeitschriftenlänge als diese aufweisen mit der dreifachen Nenn-Umlaufgeschwindigkeit an das Transportband 17 weitergegeben werden, und
- Zeitschriften, die wesentlich größer als das Standardformat sind und eine wesentlich größere Länge als diese aufweisen, mit einer um ein Drittel reduzierten Nenn-Umlaufgeschwindigkeit an das Transportband 17 weitergegeben werden.

Die jeweilige Veränderung der Umlaufgeschwindigkeit der Auflageförderbänder 4.1 ,..., 4.5 sichert, daß die Zeitschriften 24.1, ... 24.9 unabhängig von ihrer Größe, insbesondere Länge, immer lagegerecht auf einen der ankommenden Zeitschriftenauflage-Abschnitte (Rollenabschnitte 23.1, ..., 23.4) gelegt werden.

Durch ein gezieltes Ansteuern der einzelnen Abrolleinrichtungen 26.1, ..., 26.3 wird erreicht, daß durch ihr Berühren mit den Rollen der Rollenabschnitte 23.1, ..., 23.4 ein Zurückrollen der Zeitschrift 24.1, ..., 24.9 bewirkt wird, die dann in den jeweiligen dahinterliegenden Fensterabschnitt 25.1, ..., 25.4 zurückrollt und mit Hilfe der Förderbänder 31.1, ..., 31.3 zum jeweiligen Sortierplatz transportiert werden und die durch die Vereinzelungseinrichtung 41 auf dem Obertrum aufgelegten durch die Vereinzelungsvorrichtung 41 aufgelegten Zeitschriften 24.1, ..., 24.9 in die angeordneten Förderbander fallen. Die Fallstrecke ist dabei gegenüber bekannten Anlagen, bei denen die Förderbänder unterhalb des Untertrums liegen, wesentlich geringer. Damit wird ein Verkanten der sehr lagegerecht vereinzelten Zeitschriften verhindert.

## Patentansprüche

1. Vorrichtung zum Sortieren von zu einem Stapel zusammengefaßten Zeitschriften-Remittenden, die aufweist:
- eine Vereinzelungseinrichtung (41) mit wenigstens einem umlaufenden Vereinzelungsförderband (3), und
- eine Sortiereinrichtung (42) mit einem umlaufenden Transportband (17), das Zeitschriftenauflage-Abschnitte (Rollenabschnitte 23.1, ..., 23.4) aufweist, zwischen denen nach unten offene Fensterabschnitte (25.1, ..., 25.4) liegen,
dadurch gekennzeichnet, daß zwischen der Vereinzelungseinrichtung (41) und der Sortiereinrichtung (42) eine Auflageeinrichtung (43) angeordnet ist, die aufweist
- wenigstens ein von einer Antriebseinheit (5) angetriebenes Auflageförderband (4.1, ..., 4.5) und wenigstens einen Stellungssensor (6.1, 6.2, 6.3), die zwischen dem Vereinzelungsförderband (3) und dem Transportband (17) angeordnet sind, und
- eine Steuereinheit (7), die wenigstens mit der Antriebseinheit (5) dem Stellungssensor (6.1, 6,2, 6.3) verbunden ist, wobei
A) der Stellungssenor (6.1, 6.2, 6.3) wenigstens eine Zeitschriftenseitenkante (8.8, 8.9; 9.8, 9.9; 11.8, 11.9) der vom Vereinzelungsförderband (3) auf dem Auflageförderband (4.1, ..., 4.5) ankommenden Zeitschriften (24.1, ... 24.9) erfaßt und als Stellungssignale (S1, S2, S3, S8) in die Steuereinheit (7) eingibt und
B) die Steuereinheit (7) mit den Stellungssignalen (S1, S.2, S3, S8) die Antriebseinheit (5) so ansteuert, daß das Auflageförderband (4.1, ..., 4,5) die auf ihm befindliche Zeitschrift (24.1, ..., 24.9) auf einen der ankommenden Zeitschriftenauflage-Abschnitte (23.1, ..., 23.4) des Transportbandes (17) auflegt.

2. Vorrichtung nach Anspruch 1, dadurch gekennzeichnet, daß das Vereinzelungsförderband (3) und das Transportband (17) jeweils eine konstante Umlaufgeschwindigkeit haben.

3. Vorrichtung nach Anspruch 1 oder 2, dadurch gekennzeichnet, daß drei Stellungssensoren (6.1, 6.2, 6.3) vorgesehen sind, von denen der erste Stellungssenor (6.1) an einem zum Vereinzelungsförderband (3) weisenden End-Abschnitt des Auflageförderbandes (4.1, ..., 4.5), der zweite Stellungssenor (6.3) an einem zum Transportband (17) weisenden End-Abschnitt des Auflageförderbandes (4.1, ..., 4.5) und der dritte Stellungssenor (6.2) in der Mitte zwischen diesen angeordnet ist, wobei die Stellungssenoren (6.1, 6.2, 6.3) nacheinander wenigstens die Vorder-Zeitschriftenseitenkante (8.8, 8.9) der ankommenden Zeitschriften (24.1, ...24.9) erfassen und als Stellungssignale (S1, S2, S3) an die Steuereinheit (7) weitergeben, und die Steuereinheit (7) mit folgender Verknüpfung der Stellungssignale (S1, S2, S3) die Antriebseinheit (5) ansteuert:
a) S1 S2 = Nenn-Umlaufgschwindigkeit des Auflageför derbandes (4.1, ..., 4.5) bleibt unverändert,
b) S1 = Umlaufgeschwindigkeit des Auflageförderbandes (4.1, ..., 4.5) wird beschleunigt,
c) S1 S2 S3 = Umlaufgeschwindigkeit des Auflageförder bandes (4.1,..., 4.5) wird verlangsamt.

4. Vorrichtung nach einem der Ansprüche 1 bis 3, dadurch gekennzeichnet, daß wenigstens der erste Stellungssenor (6.1) nach der Vorder-Zeitschriftenseitenkante (8.8, 8.9) die Abschluß-Zeitschriftenseitenkante (9.8, 9.9) erfaßt und als zusätzliches Stellungsignal (S8) an die Steuereinheit (7) weitergibt und die logische Verknüpfung b) wie folgt präzisiert:
b) S1 S8 = Umlaufgeschwindigkeit des Auflageförderbandes (4.1,..., 4.5) wird beschleunigt.

5. Vorrichtung nach einem der Ansprüche 1 bis 4, dadurch gekennzeichnet, daß
- die Nenn-Umlaufgeschwindigkeit des Auflageförderbandes (4.1,..., 4.5) gleich der konstanten Umlaufgeschwindigkeit des Transportbandes (17),
- die beschleunigte gleich einer dreifachen Nenn-Umlaufgeschwindigkeit des Auflageförderbandes (4.1,..., 4.5), und
- die verlangsamte Umlaufgeschwindigkeit gleich einem Drittel der Nenn-Umlaufgeschwindigkeit des Auflageförderbandes (4.1,... 4.5) ist.

6. Vorrichtung nach einem der Ansprüche 1 bis 5, dadurch gekennzeichnet, daß das Vereinzelungsförderband (3) zum Auflageförderband (4.1, ..., 4.5) eine Vereinzelungsbandkrümmung (36) aufweist.

7. Vorrichtung nach einem der Ansprüche 1 bis 6, dadurch gekennzeichnet, daß das nach dem Vereinzelungsförderband (3) mehrere nebeneinanderliegende Auflageförderbänder (4.1, ... 4.5) wenigstens einer Breite in einem solchen Abstand zueinander angeordnet sind, daß ihre Anordnung wenigstens teilweise kompatibel zur Breite des Transportbandes (17) ist.

8. Vorrichtung nach einem der Ansprüche 1 bis 7, dadurch gekennzeichnet, daß die Stellungssenoren (6.1, 6.2, 6.3) als Lichtschranken, Berührungs- und/oder Drucksensoren ausgebildet sind.

9. Vorrichtung nach einem der Ansprüche 1 bis 8, dadurch gekennzeichnet, daß das Vereinzelungsförderband (3) ein Lochband ist, das oszillierend mit einem Unterdruck beaufschlagt ist.
